# FASCICULE DE BREVET EUROPEEN

(11) **EP 1 391 658 B1**
(45) Date de publication et mention de la délivrance du brevet: **03.10.2007**
(21) Numéro de dépôt: 03292052.2
(22) Date de dépôt: 19.08.2003
(51) Int. Cl.: F24C 15/20

(54) **Hotte aspirante murale**
Wandabzugshaube
Exhaust wall hood

(30) Priorité: 20.08.2002 FR 0210410
(43) Date de publication de la demande: 25.02.2004
(73) Titulaire: Brandt Industries, 92500 Rueil Malmaison (FR)
(72) Inventeur: MM Cristophe, 45400 Fleury les Aubrais (FR); Silva Adrien, 41220, Saint Laurent Nouan (FR)
(74) Mandataire: Stankoff, Hélène

(56) Documents cités:
- DE-U- 20 021 384
- FR-A- 1 290 517

## Description

La présente invention concerne une hotte aspirante murale.

Plus particulièrement, elle concerne une hotte qui comporte deux caissons juxtaposés dans la hauteur de la hotte.

Un premier caisson, dit caisson supérieur, est adapté à former cheminée pour évacuer les fumées aspirées.

Un second caisson, dit caisson inférieur, s'étend au-dessus du plan de cuisson de manière à récupérer les fumées de cuisson.

Ce caisson inférieur loge généralement un ou plusieurs filtres disposés sur le trajet des fumées de cuisson pour traiter ces dernières et des moyens d'aspiration des fumées.

Plus spécifiquement, ces hottes comportent généralement une plaque de décor, en verre ou en inox, disposée sensiblement dans le plan de jonction des caissons inférieur et supérieur.

Lors du montage d'une telle hotte contre le mur d'une cuisine, il est fréquent de rencontrer des problèmes pour accoster cette hotte sur le mur, qui ne présente pas toujours une surface plane sur toute la hauteur de hotte.

En particulier, il est fréquent d'équiper au moins une partie du mur s'élevant au-dessus du plan de travail d'un revêtement en faïence, tel qu'un carrelage posé contre le mur, ou d'une plaque en inox.

Ces revêtements, parfois appelés crédences par les cuisinistes, forment une surépaisseur sur le mur de telle sorte que ce mur ne présente pas un appui uniforme pour supporter la hotte.

Il est alors nécessaire de poser la hotte avant la crédence, et de procéder ensuite à des découpes, par exemple dans une plaque en inox ou dans des carreaux de faïence, afin d'adapter la forme de la crédence à la présence de la hotte, et notamment du caisson inférieur disposé à l'aplomb du plan de cuisson.

La présente invention a pour but de simplifier la mise en place d'une hotte aspirante murale.

A cet effet, elle vise une hotte aspirante murale comprenant dans sa hauteur un caisson supérieur formant cheminée et un caisson inférieur d'aspiration de fumées de cuisson.

Selon l'invention, le caisson inférieur est positionné par rapport au caisson supérieur lors du montage de la hotte aspirante murale, la dimension suivant une direction parallèle à la profondeur de ladite hotte d'un épaulement formé par le caisson inférieur par rapport au caisson supérieur étant ajustée par des moyens de réglages.

On peut ainsi régler le caisson inférieur par rapport au caisson supérieur de la hotte plaquée contre le mur, afin de tenir compte du décalage dû à l'épaisseur de la crédence.

Un tel système permet de s'adapter aux différentes surépaisseurs présentes sur le mur.

En outre, la hotte aspirante conforme à l'invention peut être placée sans inconvénient une fois la crédence mise en place, ce qui facilite la pose et le remplacement éventuel d'une telle hotte.

Selon une caractéristique préférée de l'invention, les moyens de réglage sont intégrés à des moyens de fixation du caisson inférieur.

On peut ainsi par une unique opération à la fois fixer le caisson inférieur et régler le positionnement de celui-ci par rapport au caisson supérieur de la hotte.

De manière pratique, la course de réglage s'étend sur une distance sensiblement égale à 10mm, permettant de prendre en compte les différents types d'épaisseur courante d'une crédence en carrelage ou constituée d'une plaque en inox.

Selon une autre caractéristique préférée de l'invention, la hotte comprend deux profilés d'assemblage s'étendant sur chaque face latérale de celle-ci et adaptés à supporter le caisson inférieur et le caisson supérieur.

Le montage de ces deux caissons positionnables l'un par rapport à l'autre est ainsi facilité grâce à des profilés uniques permettant de supporter ces caissons.

D'autres particularités et avantages de l'invention apparaîtront encore dans la description ci-après.

Aux dessins annexés, donnés à titre d'exemples non limitatifs :
- la figure 1 est une vue schématique en élévation d'une hotte conforme à un mode de réalisation de l'invention avant sa fixation au mur ;
- la figure 2 est une vue analogue à la figure 1, la hotte aspirante étant fixée au mur ;
- la figure 3 est une vue éclatée en perspective d'une hotte aspirante murale conforme à un mode de réalisation de l'invention ; et
- la figure 4 est une vue agrandie du détail A à la figure 3.

On va décrire tout d'abord en référence aux figures 1 et 2 le principe de réglage des caissons inférieur et supérieur d'une hotte aspirante.

Cette hotte aspirante 10 comprend dans sa hauteur un caisson supérieur 11 adapté à former cheminée pour canaliser les fumées de cuisson.

Cette hotte aspirante peut être à évacuation, une gaine de reprise des fumées étant alors disposée dans cette cheminée 11 afin d'évacuer vers l'extérieur de la pièce les fumées de cuisson, ou bien encore être une hotte à recyclage dans laquelle les fumées de cuisson après traitement, notamment au travers d'un filtre à charbon, sont rejetées dans la pièce.

Dans ce mode de réalisation, le caisson supérieur 11 est recouvert d'un conduit 11' constituant un décor en forme de cheminée destiné à masquer le caisson supérieur 11 et la gaine de reprise des fumées.

Sous ce caisson supérieur 11, la hotte 10 comprend également un caisson inférieur 12 adapté à aspirer les fumées de cuisson.

Généralement l'ouverture d'introduction des fumées de cuisson est obturée par un filtre 13.

D'autres filtres des traitements des fumées peuvent également être disposés à l'intérieur du caisson inférieur 12.

Un ventilateur (non représenté) est logé de préférence dans le caisson supérieur 11 afin d'aspirer les fumées de cuisson.

La hotte 10 comprend également une ou plusieurs lampes 14 permettant d'éclairer à l'aplomb de la hotte le plan de cuisson.

Dans ce mode de réalisation, la hotte aspirante comprend également une plaque de décor 15, qui est ici en verre.

Le décor en forme de cheminée 11' est de préférence constitué d'une plaque en inox.

Une telle hotte 10 est adaptée à être fixée sur un mur 30, au-dessus d'un plan de cuisson (non représenté).

Afin de protéger le mur des projections de cuisson, une crédence 31 est généralement fixée au mur.

Cette crédence 31 peut-être constituée de carreaux de faïence ou encore d'une tôle en inox.

Du fait de la présence de cette crédence 31 sur le mur 30, on observe un décalage D dans l'appui vertical constitué par le mur 30.

Aussi, la hotte aspirante comprend des moyens de réglage de positionnement du caisson inférieur 12 par rapport au caisson supérieur 11.

Ces moyens de réglage, qui vont être décrits en détail en référence à la figure 3, permettent ainsi de décaler le caisson inférieur 12 par rapport au caisson supérieur 11 et également par rapport au décor en forme de cheminée 11'.

Des moyens de réglage, qui vont être décrits en détail en référence à la figure 3, permettent ainsi de décaler le caisson inférieur 12 par rapport au caisson supérieur 11 dans une direction parallèle à la profondeur de la hotte 10, c'est-à-dire dans une direction X sensiblement perpendiculaire au mur 30.

Le caisson inférieur 12 peut ainsi former par rapport au caisson supérieur 11 un épaulement 16 dont la dimension D, toujours parallèlement à l'axe X, peut être ajustée de manière à correspondre au décalage D existant sur le mur 30 du fait de la présence de la crédence 31.

Grâce à ce réglage du positionnement du caisson inférieur 12 par rapport au caisson supérieur 11, lors du montage de la hotte contre le mur 30 tel qu'illustré à la figure 2, les caissons supérieur et inférieur viennent en parfaite application contre le mur 30 et la crédence 31 malgré le décalage dans l'appui vertical formé par la paroi verticale.

Ainsi, le caisson supérieur est adapté à venir en contact directement avec le mur 30 alors que le caisson inférieur 12 vient en contact avec la crédence 31.

Contrairement aux hottes de l'état de la technique dans lesquelles le caisson inférieur 12 est toujours disposé à l'aplomb du caisson inférieur 11, formant ainsi une face plane à l'arrière de la hotte, il n'est pas nécessaire ici de découper une portion de la crédence 31 avant de fixer la hotte contre le mur 30.

On va décrire plus en détail, en référence aux figures 3 et 4, les moyens de réglage du positionnement du caisson inférieur 12 par rapport au caisson supérieur 11.

Pour permettre la fixation du caisson supérieur 11 au caisson inférieur 12, la hotte comprend dans ce mode de réalisation deux profilés d'assemblage 20 qui s'étendent sur chaque face latérale de la hotte 10 (seul un de ces profilés 20 est illustré aux figures 3 et 4).

Ce profilé d'assemblage 20 permet ainsi de supporter à la fois le caisson inférieur 12 et le caisson supérieur 11.

Plus particulièrement, ce profilé a une section transversale en forme de U couché comprenant ainsi une base 21 disposée dans un plan vertical, une aile inférieure 22 et une aile supérieure 23, les ailes inférieure et supérieure 22, 23 s'étendant sensiblement parallèlement l'une à l'autre.

Afin de permettre la fixation du caisson inférieur sur ce profilé, au moins un trou de vissage 24, et ici deux trous 24, sont adaptés à recevoir des vis de fixation.

Parallèlement à cette aile inférieure 22 du profilé 20, le caisson inférieur 12 comporte une patte de fixation 25 pourvue d'au moins un trou oblong 26, ici également au nombre de deux.

Ces trous oblongs 26 sont adaptés à coopérer chacun avec une vis de fixation 27 venant en prise avec les trous de fixation 24 de l'aile inférieure 22 du profilé 20.

Ces trous oblongs 26 s'étendent dans la direction X parallèle à la profondeur de la hotte 11, de telle sorte, qu'en fonction de la position de la vis 27 à l'intérieur de ces trous oblongs 26, la position du caisson 12 par rapport au profilé 20, et ainsi par rapport au caisson supérieur 11, peut être réglée.

La longueur C des trous oblongs 26 définie ainsi la course maximale de réglage du positionnement du caisson inférieur 12 par rapport au caisson supérieur 11, c'est-à-dire la distance D maximale que l'on peut obtenir au niveau de l'épaulement 16 formé par le caisson inférieur 12 par rapport au caisson supérieur 11.

Ici, cette course de réglage C s'étend sur une distance sensiblement égale à 10mm, permettant de couvrir la plage courante des épaisseurs de crédence 31.

Bien entendu, lorsque aucune surépaisseur n'est présente sur le mur 30, le caisson inférieur 12 est monté au travers des trous oblongs 26 à une extrémité de ces derniers, en bout de course, de telle sorte que la face arrière des caissons inférieur 12 et supérieur 11 soit située dans un même plan.

Dans cet exemple de réalisation, les moyens de réglage du caisson 12 sont ainsi intégrés aux moyens de fixation (trou de fixation 24, trou oblong 26 et vis de fixation 27) du caisson inférieur 12 sur le profilé 20.

Le caisson inférieur 12 est ainsi fixé sur l'aile inférieure 22 du profilé 21 en forme de U.

Ce même profilé 20 en U est adapté à supporter sur sa base 21 le caisson supérieur 11, grâce également à des trous de fixation 28, généralement au nombre de deux, adaptés de manière classique à coopérer avec des vis de fixation permettant de solidariser la paroi latérale du caisson supérieur 11 de la hotte à la base 21 du profilé 20 en forme de U.

L'aile supérieure 23 du profilé 20 est également adaptée à supporter la plaque de décor 15 de la hotte 10, qui peut être ici une plaque en verre.

Cette plaque en verre comporte une ouverture (non représentée) permettant le passage d'une vis de serrage de cette plaque en verre à l'intérieur d'un trou de fixation 28 prévu à cet effet dans l'aile supérieure 23 du profilé 20.

Enfin, le décor en forme de cheminée 11' est également fixé sur les profilés 20, dans un interstice ménagé entre la plaque de verre 15 et les parois latérales du caisson supérieur 11.

Ces profilés 20 permettent ainsi de solidariser, de part et d'autre de la hotte 10, à la fois le caisson supérieur 11, le caisson inférieur 12, la plaque de décor 15 et le décor en forme de cheminée 11

Bien entendu, de nombreuses modifications peuvent être apportées à l'exemple de réalisation décrit ci-dessus sans sortir du cadre de l'invention telle que définie dans les revendications.

Eventuellement, les trous oblongs 26 des pattes de fixation 25 du caisson inférieur 12 pourraient être remplacées par des trous circulaires permettant de monter dans une position unique le caisson inférieur 12 sur le profilé 20 et le caisson supérieur 11.

## Revendications

1. Hotte aspirante murale comprenant dans sa hauteur un caisson supérieur (11) formant cheminée et un caisson inférieur (12) d'aspiration de fumées de cuisson, **caractérisée en ce que** le caisson inférieur (12) est positionné par rapport au caisson supérieur (11) lors du montage de la hotte aspirante murale, la dimension (D), suivant une direction (X) parallèle à la profondeur de ladite hotte (10), d'un épaulement (16) formé par le caisson inférieur (12) par rapport au caisson supérieur (11) étant ajustée par des moyens de réglages (24, 26, 27).

2. Hotte aspirante murale conforme à la revendication 1, **caractérisée en ce que** les moyens de réglage (24, 26, 27) sont intégrés à des moyens de fixation du caisson inférieur (12).

3. Hotte aspirante murale conforme à l'une des revendications 1 ou 2, **caractérisée en ce que** la course de réglage (C) s'étend sur une distance sensiblement égale à 10mm.

4. Hotte aspirante murale conforme à l'une des revendications 1 à 3, **caractérisée en ce que** le caisson inférieur (11) comprend au moins une patte de fixation (25) pourvue d'au moins un trou oblong (26) s'étendant dans ladite direction (X) parallèle à la profondeur de la hotte (10) et adapté à coopérer avec une vis de fixation (27).

5. Hotte aspirante murale conforme à l'une des revendications 1 à 4, **caractérisée en ce qu'**elle comprend deux profilés d'assemblage (20) s'étendant sur chaque face latérale de ladite hotte (10) et adaptés à supporter le caisson inférieur (12) et le caisson supérieur (11).

6. Hotte aspirante conforme à la revendication 5, **caractérisée en ce que** chaque profilé (20) a une section transversale en forme de U couché, le caisson supérieur (11) étant fixé sur la base (21) du profilé (20) en U et le caisson inférieur (12) étant fixé sur une aile inférieure (22) du profilé (20) en U.

7. Hotte aspirante murale conforme à la revendication 6, **caractérisée en ce qu'**une aile supérieure (23) du profilé (20) en U est adaptée à supporter une plaque de décor (15) de ladite hotte (10).

## Claims

1. Wall-mounted suction hood comprising in its height a top chamber (11), forming a chimney and a bottom chamber (12) for sucking cooking fumes, **characterised in that** the bottom chamber (12) is positioned with respect to the top chamber (11) when the wall-mounted suction hood is assembled, the dimension (D), in a direction (X) parallel to the depth of the said hood (10), of a shoulder (16) formed by the bottom chamber (12) with respect to the top chamber (11), being adjusted by adjustment means (24, 26, 27) .

2. Wall-mounted suction hood according to claim 1, **characterised in that** the adjustment means (24, 26, 27) are integrated in means of fixing the bottom chamber (12).

3. Wall-mounted suction hood according to one of claims 1 or 2, **characterised in that** the adjustment travel (C) extends over a distance of approximately 10mm.

4. Wall-mounted suction hood according to one of claims 1 to 3, **characterised in that** the bottom chamber (11) comprises at least one fixing lug (25) provided with at least one oblong hole (26) extending in the said direction (X) parallel to the depth of the hood (10) and adapted to cooperate with a fixing screw (27).

5. Wall-mounted suction hood according to one of claims 1 to 4, **characterised in that** it comprises two assembly profiled members (20) extending on each lateral face of the said hood (10) and adapted to support the bottom chamber (12) and the top chamber (11).

6. Suction hood according to claim 5, **characterised in that** each profiled member (20) has a transverse section in the shape of a U lying on its side, the top chamber (11) being fixed to the base (21) of the U-shaped profiled member (20) and the bottom chamber (12) being fixed to a bottom flange (22) of the U-shaped profiled member (20).

7. Wall-mounted suction hood according to claim 6, **characterised in that** the top flange (23) of the U-shaped profiled member (20) is adapted to support a decorative plate (15) of the said hood (10).

## Patentansprüche

1. Wandabzugshaube mit in ihrer Höhe einem oberen Kasten (11), der einen Abzug bildet, und einem unteren Kasten (12) zum Ansaugen von Kochwrasen, **dadurch gekennzeichnet, dass** beim Anbringen der Wandabzugshaube der untere Kasten (12) bezüglich des oberen Kastens (11) positioniert ist, wobei die Abmessung (D) einer durch den unteren Kasten (12) bezüglich des oberen Kastens (11) gebildeten Schulter (16) entlang einer zur Tiefe der Haube (10) parallelen Richtung (X) über Einstellmittel (24, 26, 27) justiert ist.

2. Wandabzugshaube nach Anspruch 1, **dadurch gekennzeichnet, dass** die Einstellmittel (24, 26, 27) in Mitteln zum Befestigen des unteren Kastens (12) integriert sind.

3. Wandabzugshaube nach einem der Ansprüche 1 oder 2, **dadurch gekennzeichnet, dass** sich der Einstellweg (C) über einen Abstand erstreckt, der im Wesentlichen 10 mm beträgt.

4. Wandabzugshaube nach einem der Ansprüche 1 bis 3, **dadurch gekennzeichnet, dass** der untere Kasten (11) mindestens eine Befestigungslasche (24) aufweist, die mit mindestens einem Langloch (26) versehen ist, das sich in der zur Tiefe der Haube parallele Richtung (X) erstreckt und dazu vorgesehen ist, mit einer Befestigungsschraube (27) zusammenzuwirken.

5. Wandabzugshaube nach einem der Ansprüche 1 bis 4, **dadurch gekennzeichnet, dass** sie zwei Anbringungsprofile (20) aufweist, die sich auf jeder Seitenfläche der Haube (10) erstrecken und dazu vorgesehen sind, den unteren Kasten (12) und den oberen Kasten (11) abzustützen.

6. Wandabzugshaube nach Anspruch 5, **dadurch gekennzeichnet, dass** jedes Profil (20) einen Querschnitt in Form eines liegenden U hat, wobei der obere Kasten (11) an der Basis (21) des U-förmigen Profils (20) und der untere Kasten (12) an einem unteren Steg (22) des U-förmigen Profils befestigt ist.

7. Wandabzugshaube nach Anspruch 6, **dadurch gekennzeichnet, dass** ein oberer Steg (23) des U-förmigen Profils (20) dazu vorgesehen ist, eine Dekorplatte (15) der Haube (10) abzustützen.
